# FASCICULE DE BREVET EUROPEEN

(11) **EP 2 299 337 B1**
(45) Date de publication et mention de la délivrance du brevet: **27.02.2013**
(21) Numéro de dépôt: 09170980.8
(22) Date de dépôt: 22.09.2009
(51) Int. Cl.: G04G 5/00

(54) **Récepteur de signaux radiosynchrones pour le réglage d'une base de temps, et procédé de mise en action du récepteur**
Empfangsanlage für funksynchronisierte Signale für die Einstellung einer Zeitbasis und Verfahren zur Steuerung dieser Empfangsanlage
Radiosynchronous signal receiver for adjusting a time base, and method for controlling the receiver

(43) Date de publication de la demande: 23.03.2011
(73) Titulaire: The Swatch Group Research and Development Ltd., 2074 Marin (CH)
(72) Inventeur: Casagrande, Arnaud, 2014, Bôle (CH); Velasquez, Carlos, 2000, Neuchâtel (CH); Zellweger, Emil, 4514, Lommiswil (CH)
(74) Mandataire: Surmely, Gérard

(56) Documents cités:
- EP-A1- 1 630 960
- EP-A1- 1 698 950
- US-A1- 2006 023 572
- US-A1- 2009 185 615
- US-B1- 6 704 554

## Description

L'invention concerne un récepteur de signaux radiosynchrones pour le réglage d'une base de temps notamment pour une pièce d'horlogerie, telle qu'une montre. Le récepteur comprend une antenne de réception de signaux radiosynchrones, au moins un amplificateur à faible bruit pour amplifier et filtrer les signaux captés par l'antenne, une unité de conversion de fréquence pour convertir en fréquence les signaux captés filtrés et amplifiés et une unité de traitement recevant des signaux de données de l'unité de conversion pour le réglage de la base de temps.

L'invention concerne également un procédé de mise en action du récepteur de signaux radiosynchrones pour le réglage d'une base de temps d'une pièce d'horlogerie.

De manière à réaliser une opération de réglage automatique d'une base de temps notamment d'une pièce d'horlogerie, telle qu'une montre, un récepteur multifréquence du type VLF est cadencé généralement sur la base d'un quartz horloger. II en est de même pour le réglage de la fréquence de résonance de l'antenne du récepteur, qui doit être capable de capter des signaux radiosynchrones. L'antenne peut être composée d'un noyau de ferrite autour duquel est enroulé un fil métallique pour pouvoir capter de tels signaux radiosynchrones.

Un récepteur standard de signaux radiosynchrones, qui est incorporé dans une montre, est habituellement un récepteur direct pour capter des signaux, qui peuvent avoir une fréquence voisine de 77 kHz. Les avantages sont la simplicité et la faible consommation d'un tel récepteur. Cependant la fréquence des signaux radiosynchrones à capter peut être différente de la fréquence susmentionnée. De ce fait à chaque fréquence des signaux radiosynchrones, qu'il est souhaité recevoir, le récepteur doit comprendre un filtre individuel sous la forme d'un quartz spécifique, qui est en dehors du circuit intégré principal du récepteur. Cela constitue un inconvénient d'un tel récepteur standard.

La demande de brevet US 2009/0185615 décrit un récepteur de signaux radiosynchrones, qui comprennent un code temporel pour la correction d'une base de temps d'une montre. Ce récepteur comprend une unité de réception pour capter lesdits signaux radiosynchrones, qui sont convertis en fréquence dans un mélangeur par des signaux oscillants fournis par un circuit oscillateur. Les signaux intermédiaires fournis par le mélangeur sont filtrés par au moins un filtre passe-bande. Les signaux intermédiaires filtrés et amplifiés sont fournis à un circuit de détection du code temporel pour fournir des données temporelles à une unité centrale de traitement, qui décode le temps des données temporelles pour corriger la base de temps. Une sélection de canal de réception de signaux radiosynchrones est effectuée dans le récepteur afin de configurer le circuit oscillateur. Le circuit oscillateur configuré fournit des signaux oscillants dont la fréquence dépend de la fréquence du canal sélectionné des signaux radiosynchrones à capter. Cependant la fréquence des signaux oscillants n'est pas automatiquement adaptée en fonction de la fréquence des signaux captés pour que la fréquence des signaux intermédiaires se trouve dans la bande de fréquence du filtre passe-bande.

La demande de brevet US 2006/023572 décrit comme le précédent document un récepteur de signaux radiosynchrones pour la correction d'une base de temps d'une montre. A l'entrée du récepteur, un circuit de sélection de fréquence est commandé par une unité de traitement pour s'adapter à la fréquence des signaux radiosynchrones captés, dont la fréquence peut être à 40 kHz, 50 kHz ou 60 kHz. Les signaux captés sont convertis en fréquence dans un mélangeur par des signaux oscillants fournis par un oscillateur à quartz. Avec une fréquence de l'oscillateur à quartz établie à 50 kHz, il est possible de capter des ondes radio à 40 kHz ou 60 kHz en ayant en sortie du mélangeur des signaux intermédiaires à fréquence de l'ordre de 10 kHz. Un filtre passe-bande en sortie du mélangeur peut être centré sur 10 kHz pour filtrer les signaux intermédiaires. Les signaux filtrés et amplifiés sont ensuite fournis à un circuit de détection relié à un démodulateur pour la correction de la base de temps. Dans le cas où la fréquence des signaux radiosynchrones est de même valeur que la fréquence des signaux oscillants, l'unité de traitement déconnecte momentanément le circuit oscillateur. Aucune adaptation de la fréquence des signaux oscillants n'est par contre prévue pour ajuster automatiquement la fréquence des signaux intermédiaires dans la bande de fréquence du filtre passe-bande en fonction de la fréquence des signaux radiosynchrones captés.

Le brevet US 6,704,554 décrit un récepteur à modulation de fréquence FM, qui peut être utilisé pour la réception de signaux du type RDS. Ce récepteur comprend une antenne pour capter des signaux dans la bande de transmission FM entre 88 et 108 MHz. La fréquence des signaux de données dans les signaux captés est de l'ordre de 57 kHz (sous-porteuse) pour des données RDS ou 38 kHz pour des données audio. Ces signaux de données ne permettent par contre pas de corriger le temps d'une base de temps. Un mélangeur est également prévu pour convertir en fréquence les signaux mis en forme par un étage RF d'entrée au moyen de signaux oscillants fournis par un oscillateur local. Des signaux intermédiaires à fréquence de l'ordre de 70 kHz sont fournis en sortie du mélangeur et sont filtrés dans un filtre passe-bande et amplifiés avant d'être fournis à un démodulateur. Un contrôleur de fréquence automatique est également prévu pour adapter la fréquence des signaux oscillants de l'oscillateur local afin de garantir une fréquence constante des signaux intermédiaires en sortie du mélangeur. Cependant ce récepteur de réalisation complexe ne permet pas de corriger le temps d'une base de temps d'une montre. De plus, ce récepteur n'est pas prévu pour effectuer un ajustement automatique de la fréquence des signaux intermédiaires dans la bande de fréquence du filtre passe-bande en fonction de la fréquence de signaux radiosynchrones captés.

La fréquence de l'antenne de ce récepteur standard doit être également accordée à la fréquence de réception. Cette opération est assurée par des condensateurs externes, qui sont normalement sélectionnés dans les étapes de fabrication en fonction de la fréquence des signaux radiosynchrones susceptibles d'être captés. L'accord de la fréquence de réception par ces condensateurs externes est également effectué lors de la mise en marche du récepteur avec une compensation des tolérances et ceux-ci peuvent être commutés selon l'application dans laquelle le récepteur est utilisé. Toutes ces étapes d'adaptation avec des composants externes sont longues et onéreuses, ce qui constitue un autre inconvénient d'un tel récepteur standard.

Comme autre récepteur de l'état de la technique, on peut citer la demande de brevet EP 1 666 995 A2, qui décrit une montre munie d'un récepteur de signaux radiosynchrones pour le réglage de l'heure de la montre. Pour ce faire, le récepteur comprend notamment une antenne, des moyens d'adaptation de la fréquence de réception en liaison avec l'antenne, des moyens de réception des signaux captés par l'antenne, des moyens de traitement reliés à une mémoire, et qui reçoivent un signal d'un code temporel des moyens de réception pour le réglage de l'heure.

Les moyens d'adaptation de la fréquence de résonance pour la réception de signaux radiosynchrones sont principalement constitués par un réseau de diodes à capacité variable. Ces diodes à capacité variable peuvent être placées sélectivement en parallèle de l'antenne sous forme de bobine par un signal de commande fourni par les moyens de traitement. Le signal de commande est fonction d'une valeur capacitive mémorisée dans la mémoire afin de permettre de sélectionner le nombre de diodes capacitives à placer en parallèle avec l'antenne en fonction de la fréquence des signaux radiosynchrones à capter. Uniquement un certain nombre de valeurs capacitives sont mémorisées pour adapter la fréquence de réception au niveau de l'antenne. Ceci constitue un inconvénient, car la fréquence de résonance au niveau de l'antenne n'est pas précisément déterminée pour recevoir dans de meilleures conditions des signaux radiosynchrones à fréquence déterminée.

Les demandes de brevet EP 1 630 960 et EP 1 698 950 décrivent également un réseau de condensateurs commutables susceptibles d'être placés en parallèle de l'antenne de réception de signaux radiosynchrones pour adapter la fréquence de résonance de l'antenne. Cette fréquence de résonance de l'antenne est donc adaptée sur la base de la fréquence connue des signaux radiosynchrones captés. Les signaux radiosynchrones ainsi captés fournissent des données temporelles pour corriger une base de temps d'une montre. Cependant l'adaptation de la fréquence de résonance n'est pas automatiquement opérée après une mesure de la fréquence des signaux radiosynchrones captés pour pouvoir effectuer une bonne démodulation des données temporelles.

Les moyens de réception comprennent un amplificateur à gain variable pour amplifier les signaux radiosynchrones, un filtre pour filtrer les signaux amplifiés, et un circuit de détection recevant les signaux filtrés pour fournir un signal d'un code temporel aux moyens de traitement. Le filtre comprend plusieurs quartz qui peuvent être individuellement sélectionnés en fonction de la fréquence des signaux radiosynchrones captés. Le circuit de détection commande également le gain de l'amplificateur. Un inconvénient des moyens de réception est qu'il est nécessaire de le munir de plusieurs quartz pour le filtre afin d'opérer un bon filtrage en fonction de la fréquence des signaux radiosynchrones captés, ce qui rend le récepteur onéreux.

On peut citer également la demande de brevet WO 2006/054576, qui décrit un récepteur de signaux radio VHF. Ce récepteur est agencé de manière très flexible pour le montage de différentes antennes de réception. Pour ce faire, il est prévu en entrée deux interrupteurs commandés par une logique de commande, qui sont prévus pour relier l'une ou l'autre des antennes de réception. Un réseau à capacités commutées est également placé en parallèle à l'une ou l'autre des antennes pour être utilisé à l'adaptation de la fréquence de résonance de l'antenne sélectionnée. Un inconvénient de ce récepteur est qu'il utilise plusieurs antennes pour la réception de signaux radiosynchrones. Un autre inconvénient est qu'une adaptation de la fréquence de résonance de l'antenne sélectionnée est commandée sur la base d'une valeur capacitive mémorisée ce qui ne permet pas de précisément adapter automatiquement cette fréquence de résonance en fonction de la fréquence des signaux captés.

Dans le document de brevet DE 35 40 380, un circuit récepteur superhétérodyne est décrit. Un interrupteur est prévu en entrée pour commuter deux antennes à noyau de ferrite. L'étage d'entrée comprend également à la suite de l'antenne, un amplificateur, un filtre à quartz à 77.5 kHz, un mélangeur pour mélanger les signaux captés par l'antenne avec les signaux, qui sont à une fréquence de l'ordre de 77.283 kHz, fournis par un oscillateur à quartz. Un filtre passe-bande est prévu en sortie du mélangeur suivi par une unité de mise en forme pour fournir à un microcontrôleur relié à un quartz horloger (32.768 kHz) des signaux de correction de l'heure. Un inconvénient de ce circuit récepteur est qu'il comprend également plusieurs antennes sélectionnables en entrée. De plus, rien n'est prévu pour adapter le circuit récepteur en fonction de la fréquence des signaux radiosynchrones à capter.

L'invention a donc pour but de fournir un récepteur de signaux radiosynchrones de conception simple et capable d'être adapté de manière automatique pour la réception des signaux radiosynchrones à différentes fréquences avec un unique étage oscillateur local tout en palliant les inconvénients susmentionnés de l'état de la technique.

A cet effet, l'invention concerne un récepteur de signaux radiosynchrones, qui comprend les caractéristiques mentionnées dans la revendication indépendante 1.

Des formes d'exécution particulières du récepteur sont définies dans les revendications dépendantes 2 à 10.

A cet effet, l'invention concerne également un procédé de mise en action du récepteur de signaux radiosynchrones, qui comprend les caractéristiques de la revendication indépendante 11.

Des étapes particulières du procédé sont définies dans les revendications dépendantes 12 à 14.

Les buts, avantages et caractéristiques du récepteur de signaux radiosynchrones et du procédé de mise en action du récepteur apparaîtront mieux dans la description suivante sur la base d'au moins une forme d'exécution non limitative illustrée par les dessins sur lesquels :
la figure 1 représente de manière simplifiée une forme d'exécution d'une partie du récepteur de signaux radiosynchrones pour l'adaptation de la fréquence du signal fourni par l'étage oscillateur à quartz selon l'invention, et
la figure 2 représente de manière simplifiée une forme d'exécution d'une partie du récepteur de signaux radiosynchrones pour l'adaptation de la fréquence de résonance au niveau de l'antenne du récepteur selon l'invention.

Dans la description suivante, tous les composants du récepteur de signaux radiosynchrones pour le réglage d'une base de temps notamment d'une pièce d'horlogerie, qui sont bien connus d'un homme du métier dans ce domaine technique, ne sont décrits que de manière simplifiée. Ledit récepteur de signaux radiosynchrones peut être de préférence un récepteur superhétérodyne capable de capter des signaux radiosynchrones à différentes fréquences pour régler la base de temps. Le réglage de ladite base de temps peut être principalement prévu pour régler précisément l'heure d'une montre à tout endroit et en tenant compte des fuseaux horaires sans pour autant en limiter la portée uniquement à une telle pièce d'horlogerie.

La figure 1 représente de manière simplifiée les différents composants du récepteur superhétérodyne multifréquence 1 susceptible de capter des signaux radiosynchrones. Le récepteur 1 comprend une antenne 2 de réception de signaux radiosynchrones S_{R}, au moins un amplificateur à faible bruit LNA 3 pour amplifier et filtrer les signaux captés par l'antenne, une unité de conversion de fréquence 7 pour convertir en fréquence les signaux captés filtrés et amplifiés de l'amplificateur à faible bruit, et une unité de traitement 8 recevant des signaux de données data_out de l'unité de conversion. Ces signaux de données, qui peuvent être à quelques bits/sec ou également à 1 bit/sec, permettent un réglage de la base de temps par l'intermédiaire de l'unité de traitement notamment pour régler l'heure d'une montre dans laquelle le récepteur est placé.

L'unité de conversion de fréquence 7 comprend un étage oscillateur local 10 pour fournir des signaux oscillants Sm à fréquence déterminée, au moins un bloc mélangeur 4 pour mélanger les signaux captés filtrés et amplifiés avec les signaux oscillants fournis par l'étage oscillateur local afin de produire des signaux intermédiaires IF, un filtre passe-bande 5 pour filtrer les signaux intermédiaires et un démodulateur 6 pour démoduler des données temporelles des signaux intermédiaires filtrés afin de fournir les signaux de données à l'unité de traitement. La fréquence des signaux intermédiaires fournis par le bloc mélangeur 4 est égale à la différence entre la fréquence des signaux oscillants et une fréquence porteuse des signaux radiosynchrones captés.

Comme la fréquence des signaux radiosynchrones peut être différente selon le système de transmission utilisé par exemple d'un endroit géographique à un autre endroit, l'étage oscillateur local 10 est prévu pour être automatiquement configuré par un signal de commande Cm fourni par l'unité de traitement. La fréquence des signaux oscillants Sm de l'étage oscillateur local est adaptée sur la base de la fréquence des signaux radiosynchrones captés de telle manière que la fréquence des signaux intermédiaires IF en sortie du bloc mélangeur 4 se trouve dans la bande de fréquence du filtre passe-bande.

La fréquence des signaux radiosynchrones S_{R} captés par l'antenne 2 du récepteur 1, peut être comprise par exemple entre 66 et 80 kHz, de préférence à 77 kHz. Les signaux oscillants peuvent être adaptés à une fréquence de l'ordre de 67 kHz ou 87 kHz afin de produire des signaux intermédiaires IF à fréquence de l'ordre de 10 kHz, qui est dans ce cas la fréquence centrale du filtre passe-bande avec une largeur de bande qui peut être de l'ordre de 2 kHz ou inférieure. Toutefois, le filtre passe-bande 5, qui est de préférence un filtre actif à bande étroite, peut être centré à une fréquence de quelques kHz inférieure par exemple au 10 kHz susmentionné. Dans ce cas, la fréquence des signaux oscillants doit bien entendu être adaptée pour qu'après le mélange dans le bloc mélangeur 4, les signaux intermédiaires soient à une fréquence voisine de la fréquence centrale du filtre passe-bande pour opérer une bonne démodulation des données temporelles.

Le démodulateur 6 peut également comprendre un indicateur de force des signaux intermédiaires du type RSSI. Cet indicateur est susceptible de fournir notamment une indication du niveau d'amplitude des signaux filtrés par le filtre passe-bande à l'unité de traitement 8. En fonction de cette indication, l'unité de traitement, qui comprend un logiciel de configuration, peut adapter en plusieurs étapes successives la fréquence des signaux oscillants Sm fournis par l'étage oscillateur local 10 par l'intermédiaire du signal de commande Cm. Cette adaptation de la fréquence des signaux oscillants par palier de fréquence est effectuée, jusqu'à ce que l'amplitude des signaux intermédiaires détectée par l'indicateur se trouve à un niveau suffisant pour pouvoir démoduler les données temporelles par le démodulateur 6.

L'étage oscillateur local 10, qui est adapté par le signal de commande Cm de l'unité de traitement 8, peut comprendre un oscillateur de référence 11 muni d'un seul quartz horloger 12. Cet oscillateur de référence 11 fournit traditionnellement des signaux de référence ref à une fréquence de l'ordre de 32.768 kHz. De préférence, l'étage oscillateur local est un synthétiseur de fréquence. Ce synthétiseur de fréquence comprend donc l'oscillateur de référence 11 à quartz horloger 12 pour fournir le signal de référence ref à un détecteur de phase et fréquence 13 dans une boucle à verrouillage de phase. Ce synthétiseur de fréquence comprend encore un oscillateur commandé en tension VCO 15, qui reçoit des signaux filtrés par un filtre passe-bas 14 provenant du détecteur de phase et fréquence, afin de fournir les signaux oscillants Sm, et un diviseur multi-mode 16 pour diviser la fréquence des signaux oscillants et fournir des signaux divisés au détecteur de phase et fréquence.

Le diviseur multi-mode 16 de la boucle à verrouillage de phase du synthétiseur de fréquence est commandé par le signal de commande Cm de l'unité de traitement pour diviser la fréquence des signaux oscillants Sm par un facteur modifié dans le temps. Ainsi, la fréquence des signaux oscillants de l'oscillateur commandé en tension 15 est adaptée dans le temps jusqu'à ce que la fréquence des signaux intermédiaires IF se trouve dans la bande de fréquence du filtre passe-bande 5. Pour ce faire, il peut être prévu dans l'unité de traitement, un modulateur du type sigma-delta bien connu pour fournir un signal de commande Cm ayant une succession de modes égal à 0 ou à 1 pour définir un facteur de division modifié du diviseur multi-mode. L'unité de traitement 8 peut comprendre également un processeur pour le traitement des données et commandes, un convertisseur analogique-numérique, et au moins une mémoire pour enregistrer certaines fréquences de calibrage sous forme numérique et le logiciel de configuration.

Une fois que la fréquence des signaux oscillants Sm a été adaptée ou calibrée en fonction de la fréquence des signaux radiosynchrones captés S_{R}, il peut être envisagé d'adapter également la fréquence de résonance au niveau de l'antenne en accord avec la fréquence des signaux radiosynchrones à capter. Pour ce faire et comme montré à la figure 2, le récepteur 1 comprend un réseau à condensateurs commutables 21 placé en parallèle de l'antenne 2 pour adapter la fréquence de résonance au niveau de l'antenne en fonction de la fréquence des signaux radiosynchrones captés.

L'antenne 2 est habituellement définie par une mise en parallèle d'une inductance L, d'un condensateur C et d'une résistance R. Le réseau à condensateurs commutables 21, placé en parallèle de l'antenne, est traditionnellement composé de plusieurs condensateurs C₁, C₂ à Cₙ, dont la valeur capacitive de chaque condensateur du réseau peut être pondérée par puissance de 2. Un interrupteur, tel qu'un transistor de type MOS, est disposé en série avec chaque condensateur correspondant C₁, C₂ à Cₙ. Pour sélectionner tel ou tel condensateur à placer en parallèle de l'antenne, les interrupteurs sont commandés par un mot de configuration Cc à n bits, qui est fourni par un circuit logique 20. Dans le cas d'interrupteurs sous la forme de transistors MOS, le mot de configuration Cc est appliqué respectivement sur les grilles de ces transistors MOS, ce qui est bien connu. Ce circuit logique est également commandé par un mot de sélection de fréquence Sel fourni par l'unité de traitement 8 une fois que la fréquence des signaux oscillants a été adaptée dans l'unité de conversion 7.

Pour adapter la fréquence de résonance, il est avantageusement prévu de réaliser un oscillateur du type LC avec l'antenne 2. Pour ce faire, le récepteur 1 comprend un système d'excitation 22, qui est relié à une borne de l'antenne 2 et au réseau à condensateurs commutables 21. Le système d'excitation est commandé par un signal de mise en fonction Co fourni par le circuit logique 20. De préférence, ce système d'excitation se comporte comme une résistance négative -R pour réaliser un oscillateur du type LC avec l'antenne 2.

Une fois que le système d'excitation 22 est mis en fonction, la fréquence d'oscillation fₘ de l'oscillateur LC est mesurée par le circuit logique à la suite de l'amplificateur LNA 3. Le circuit logique est cadencé par un signal de référence ref d'un oscillateur de référence 11 à quartz 12, qui n'est autre que l'oscillateur à quartz de l'unité de conversion 7. Pour opérer la mesure de la fréquence d'oscillation pendant une période déterminée, le circuit logique compte un nombre d'impulsions de l'oscillateur LC, ainsi qu'un nombre d'impulsions de l'oscillateur de référence. Le rapport entre le nombre d'impulsions de l'oscillateur LC et le nombre d'impulsions de l'oscillateur de référence permet au circuit logique de déterminer la fréquence d'oscillation de l'oscillateur LC. Une comparaison peut être effectuée dans le circuit logique avec le mot de sélection de fréquence Sel fourni par l'unité de traitement de manière à établir un mot de configuration Cc qui tient compte de la fréquence de résonance relative à la fréquence des signaux radiosynchrones à capter. Ce mot de configuration bien établi est transmis au réseau à condensateurs commutables 21 pour placer un ensemble de condensateurs sélectionnés en parallèle de l'antenne.

Une fois que les condensateurs ont été sélectionnés dans le réseau à condensateurs commutables 21 pour déterminer la fréquence de résonance au niveau de l'antenne, le système d'excitation peut être déconnecté afin de permettre une réception de signaux radiosynchrones.

Il est à noter que tous les composants du récepteur excepté l'antenne 2, l'amplificateur à faible bruit 3, le quartz horloger 12, peuvent être intégrés dans un unique circuit intégré. Ce circuit intégré peut être réalisé dans une technologie CMOS à 0.18 µm par exemple.

A partir de la description qui vient d'être faite, plusieurs variantes du récepteur de signaux radiosynchrones peuvent être conçues par l'homme du métier sans sortir du cadre de l'invention définie par les revendications. L'étage oscillateur local peut être un oscillateur du type RC ou autre. II peut être prévu également d'adapter la largeur de bande du filtre passe-bande ou sa fréquence centrale.

## Revendications

1. Récepteur (1) de signaux radiosynchrones (S_{R}) pour le réglage d'une base de temps notamment d'une pièce d'horlogerie, ledit récepteur comprenant une antenne (2) de réception de signaux radiosynchrones, au moins un amplificateur à faible bruit (3) configuré pour amplifier et filtrer les signaux captés par l'antenne, une unité de conversion de fréquence (7) configurée pour convertir en fréquence les signaux captés filtrés et amplifiés de l'amplificateur à faible bruit, et une unité de traitement (8) recevant des signaux de données (data_out) de l'unité de conversion pour le réglage de la base de temps, ladite unité de conversion comprenant :
- un étage oscillateur local (10) configuré pour fournir des signaux oscillants (Sm) à fréquence déterminée,
- au moins un bloc mélangeur (4) configuré pour mélanger les signaux captés filtrés et amplifiés avec les signaux oscillants fournis par l'étage oscillateur local afin de produire des signaux intermédiaires (IF) dont la fréquence est égale à la différence entre la fréquence des signaux oscillants et une fréquence porteuse des signaux captés,
- un filtre passe-bande (5) configuré pour filtrer les signaux intermédiaires (IF), et
- un démodulateur (6) recevant les signaux intermédiaires filtrés et fournissant en sortie les signaux de données,
ledit étage oscillateur local étant configuré automatiquement par un signal de commande (Cm) de l'unité de traitement pour que la fréquence des signaux oscillants (Sm) de l'étage oscillateur local soit adaptée en fonction de la fréquence des signaux radiosynchrones captés de telle manière que la fréquence des signaux intermédiaires (IF) se trouve dans la bande de fréquence du filtre passe-bande, et
**caracterisé en ce que** le démodulateur (6) comprend un indicateur de force des signaux intermédiaires (IF), qui est susceptible de fournir une indication de l'amplitude des signaux filtrés par le filtre passe-bande à l'unité de traitement (8), et **en ce que** l'unité de traitement comprend un logiciel de configuration pour adapter la fréquence des signaux oscillants (Sm) fournis par l'étage oscillateur local (10) par l'intermédiaire du signal de commande (Cm), jusqu'à ce que l'amplitude des signaux intermédiaires détectée par l'indicateur se trouve à un niveau suffisant pour permettre une démodulation des données temporelles par le démodulateur (6).

2. Récepteur (1) selon la revendication 1, **caractérisé en ce que** l'étage oscillateur local (10) comprend un oscillateur de référence (11) à un seul quartz horloger (12).

3. Récepteur (1) selon la revendication 1, **caractérisé en ce que** l'étage oscillateur local (10) est un synthétiseur de fréquence, qui comprend un oscillateur (11) à quartz horloger (12) pour fournir un signal de référence (ref) à un détecteur de phase et fréquence (13) dans une boucle à verrouillage de phase, un oscillateur commandé en tension (15) recevant des signaux filtrés par un filtre passe-bas (14) provenant du détecteur de phase et fréquence, afin de fournir les signaux oscillants (Sm), et un diviseur multi-mode (16) pour diviser la fréquence des signaux oscillants et fournir des signaux divisés au détecteur de phase et fréquence.

4. Récepteur (1) selon la revendication 3, **caractérisé en ce que** le diviseur multi-mode (16) de la boucle à verrouillage de phase du synthétiseur de fréquence est commandé par le signal de commande (Cm) de l'unité de traitement afin de diviser la fréquence des signaux oscillants (Sm) par un facteur modifié dans le temps pour que la fréquence des signaux oscillants de l'oscillateur commandé en tension (15) soit adaptée.

5. Récepteur (1) selon la revendication 1, **caractérisé en ce que** le filtre passe-bande (5) est un filtre passe-bande actif à bande étroite centrée sur une fréquence de quelques kHz.

6. Récepteur (1) selon la revendication 5, **caractérisé en ce que** la bande passante du filtre passe-bande actif (5) est centrée sur une fréquence voisine de 10 kHz avec une largeur de bande voisine de 2 kHz ou inférieure.

7. Récepteur (1) selon la revendication 1, **caractérisé en ce qu'**il comprend un réseau à condensateurs commutables (21) placé en parallèle de l'antenne (2) pour adapter la fréquence de résonance au niveau de l'antenne en fonction de la fréquence des signaux radiosynchrones captés, la sélection des condensateurs du réseau à placer en parallèle de l'antenne étant commandée par un mot de configuration (Cc) fourni par un circuit logique (20), et **en ce que** le circuit logique est commandé par un mot de sélection de fréquence (Sel) fourni par l'unité de traitement pour adapter la fréquence de résonance au niveau de l'antenne.

8. Récepteur (1) selon la revendication 7, **caractérisé en ce qu'**il comprend un système d'excitation (22) relié à une borne de l'antenne et au réseau à condensateurs commutables (21), le système d'excitation étant commandé par un signal de mise en fonction (Co) du circuit logique (20) pour réaliser un oscillateur du type LC avec l'antenne (2), la fréquence d'oscillation (fₘ) de l'oscillateur LC étant mesurée par le circuit logique, et **en ce que** le circuit logique (20) fournit un mot de configuration (Cc) au réseau à condensateurs commutables (21) en tenant compte du mot de sélection de fréquence (Sel) et de la fréquence d'oscillation mesurée pour adapter la fréquence de résonance au niveau de l'antenne en plaçant un ensemble de condensateurs sélectionnés en parallèle de l'antenne.

9. Récepteur (1) selon la revendication 8, **caractérisé en ce que** le circuit logique (20) est mis en fonction par l'unité de traitement (8), **en ce que** le circuit logique est cadencé par un oscillateur de référence (11) à quartz horloger (12), **en ce que** le circuit logique est prévu pour mesurer pendant une période déterminée un nombre d'impulsions de l'oscillateur LC et un nombre d'impulsions de l'oscillateur de référence (11), le rapport entre le nombre d'impulsions de l'oscillateur LC et le nombre d'impulsions de l'oscillateur de référence permettant de déterminer la fréquence d'oscillation de l'oscillateur LC.

10. Récepteur (1) selon la revendication 9, **caractérisé en ce que** l'oscillateur de référence à quartz horloger (11) fait partie de l'étage oscillateur local de l'unité de conversion de fréquence (7).

11. Procédé de mise en action d'un récepteur (1) de signaux radiosynchrones selon l'une des revendications précédentes, pour le réglage d'une base de temps notamment d'une pièce d'horlogerie, le procédé comprenant l'étape initiale de convertir des signaux radiosynchrones captés (S_{R}) par l'antenne en des signaux intermédiaires (IF) en mélangeant dans un bloc mélangeur (4), les signaux captés filtrés et amplifiés avec des signaux oscillants (Sm) fournis par l'étage oscillateur local (10), le procédé comprenant les étapes qui consistent à :
- adapter automatiquement la fréquence des signaux oscillants (Sm) de l'étage oscillateur local (10) par un signal de commande (Cm) de l'unité de traitement jusqu'à ce que la fréquence des signaux intermédiaires (IF) se trouve dans la bande de fréquence du filtre passe-bande (5) de l'unité de conversion (7), et
- démoduler les données temporelles des signaux intermédiaires dans le démodulateur (6) afin de fournir des signaux de données (data_out) à l'unité de traitement pour le réglage de la base de temps, et
**caractérisé en ce que** pendant l'étape d'adaptation de la fréquence des signaux oscillants, une indication de l'amplitude des signaux intermédiaires filtrés (IF) est fournie par le démodulateur (6) à l'unité de traitement (8) pour permettre à ladite unité de traitement, qui comprend un logiciel de configuration, d'adapter successivement la fréquence des signaux oscillants (Sm) par l'intermédiaire du signal de commande (Cm), jusqu'à ce que l'amplitude des signaux intermédiaires détectée par l'indicateur du démodulateur se trouve à un niveau suffisant pour démoduler les données temporelles par le démodulateur (6).

12. Procédé selon la revendication 11, **caractérisé en ce qu'**une fois que la fréquence des signaux oscillants (Sm) a été adaptée en fonction de la fréquence des signaux radiosynchrones captés par l'antenne pour obtenir des signaux intermédiaires à amplitude suffisante, la fréquence de résonance au niveau de l'antenne (2) est adaptée à la fréquence des signaux radiosynchrones captés en plaçant en parallèle à l'antenne, un ensemble de condensateurs sélectionnés d'un réseau à condensateurs commutables (21), qui est commandé par un mot de configuration (Cc) d'un circuit logique dépendant d'un mot de sélection de fréquence (Sel) fourni par l'unité de traitement.

13. Procédé selon la revendication 12, **caractérisé en ce que** le circuit logique fournit un signal de mise en fonction (Co) à un système d'excitation (22) qui est relié à une borne de l'antenne et du réseau à condensateurs commutables pour réaliser un oscillateur du type LC avec l'antenne (2), la fréquence d'oscillation (fₘ) de l'oscillateur LC étant mesurée par le circuit logique pour fournir un mot de configuration (Cc) au réseau à condensateurs commutables (21) en tenant compte du mot de sélection de fréquence (Sel) pour adapter automatiquement la fréquence de résonance en plaçant l'ensemble de condensateurs sélectionnés en parallèle de l'antenne.

14. Procédé selon la revendication 13, caractérisé ce que pendant l'adaptation de la fréquence de résonance au niveau de l'antenne, une mesure de la fréquence d'oscillation est effectuée dans le circuit logique en comptant un nombre d'impulsions de l'oscillateur LC et un nombre d'impulsions d'un oscillateur de référence (11) qui cadence le circuit logique pendant une période déterminée, et le rapport entre le nombre d'impulsions de l'oscillateur LC et le nombre d'impulsions de l'oscillateur de référence permettant de déterminer la fréquence d'oscillation de l'oscillateur LC pour définir le mot de configuration (Cc) en tenant compte du mot de sélection de fréquence (SeI).

## Claims

1. Radio-synchronous signal (S_{R}) receiver (1) for adjusting a time base, particularly of a timepiece, said receiver including an antenna (2) for receiving radio-synchronous signals, at least one low noise amplifier (3) configured for amplifying and filtering the signals picked up by the antenna, a frequency conversion unit (7) configured for converting the frequency of the filtered and amplified incoming signals from the low noise amplifier, and a processing unit (8) receiving data signals (data_out) from the conversion unit for adjusting the time base, said conversion unit including:
- a local oscillator stage (10) configured for supplying oscillating signals (Sm) at a determined frequency;
- at least one mixer unit (4) configured for mixing the filtered and amplified incoming signals with the oscillating signals supplied by the local oscillator stage, so as to generate intermediate signals (IF) whose frequency is equal to the difference between the oscillating signal frequency and a carrier frequency of the incoming signals;
- a band-pass filter (5) configured for filtering the intermediate signals (IF) and
- a demodulator (6) receiving the filtered intermediate signals and supplying the data signals at output,
said local oscillator stage being automatically configured by a control signal (Cm) from the processing unit so that the frequency of the oscillating signals (Sm) from the local oscillator stage is adapted in accordance with the frequency of the incoming radio-synchronous signals such that the intermediate signal (IF) frequency is within the band-pass filter frequency band,
**characterized in that** the demodulator (6) includes a strength indicator for the intermediate signals (IF), which is able to provide an indication of the amplitude of the signals filtered by the band-pass filter to the processing unit (8), and **in that** the processing unit includes configuration software for adapting the frequency of the oscillating signals (Sm) supplied by the local oscillator stage (10), via the control signal (Cm), until the intermediate signal amplitude detected by the indicator is at a sufficient level to allow the demodulator (6) to demodulate the time data.

2. Receiver (1) according to claim 1, **characterized in that** the local oscillator stage (10) includes a reference oscillator (11) with a single timepiece quartz (12).

3. Receiver (1) according to claim 1, **characterized in that** the local oscillator stage (10) is a frequency synthesiser, which includes an oscillator (11) with a timepiece quartz (12) for supplying a reference signal (ref) to a phase and frequency detector (13) in a phase lock loop, a voltage controlled oscillator (15) receiving signals filtered by a lowpass filter (14) originating from the phase and frequency detector, so as to supply the oscillating signals (Sm), and a multi-mode divider (16) for dividing the oscillating signal frequency and supplying divided signals to the phase and frequency detector.

4. Receiver (1) according to claim 3, **characterized in that** the multi-mode divider (16) of the frequency synthesiser phase lock loop is controlled by the control signal (Cm) from the processing unit, so as to divide the frequency of the oscillating signals (Sm) by a time changed factor to adapt the frequency of the oscillating signals from the voltage controlled oscillator (15).

5. Receiver (1) according to claim 1, **characterized in that** the band-pass filter (5) is a narrow band active band-pass filter centred on a frequency of a few kHz.

6. Receiver (1) according to claim 5, **characterized in that** the band-pass of the active band-pass filter (5) is centred on a frequency close to 10 kHz with a bandwidth of around 2 kHz or less.

7. Receiver (1) according to claim 1, **characterized in that** it includes an array of switchable capacitors (21) placed in parallel to the antenna (2) for adapting the antenna resonant frequency in accordance with the incoming radio-synchronous signal frequency, selection of the capacitors from the array to be placed in parallel to the antenna being controlled by a configuration word (Cc) supplied by a logic circuit (20), and **in that** the logic circuit is controlled by a frequency selection word (Sel) supplied by the processing unit to adapt the antenna resonant frequency.

8. Receiver (1) according to claim 7, **characterized in that** it includes an excitation system (22), connected to a terminal of the antenna and to the switchable capacitor array (21), the excitation system being controlled by a power-on signal (Co) from the logic circuit (20) to form an LC oscillator with the antenna (2), the oscillation frequency (fₘ) of the LC oscillator being measured by the logic circuit, and **in that** the logic circuit (20) supplies a configuration word (Cc) to the switchable capacitor array (21) taking account of the frequency selection word (Sel) and the measured oscillation frequency, so as to adapt the antenna resonant frequency by placing a selected set of capacitors in parallel to the antenna.

9. Receiver (1) according to claim 8, **characterized in that** the logic circuit (20) is switched on by the processing unit (8), **in that** the logic circuit is clocked by a reference oscillator (11) with a timepiece quartz (12), **in that** the logic circuit is arranged for measuring, over a certain period of time, a number of the LC oscillator pulses and a number of the reference oscillator pulses to determine the oscillation frequency of the LC oscillator.

10. Receiver (1) according to claim 9, **characterized in that** the reference oscillator (11) with a timepiece quartz forms part of the local oscillator stage of the frequency conversion unit (7).

11. Method of activating a radio-synchronous signal receiver (1) according to any of the preceding claims, for adjusting the time base in particular of a timepiece, the method including the initial step of converting the radio-synchronous signals (S_{R}) picked up by the antenna into intermediate signals (IF) by mixing, in a mixer unit (4), the filtered and amplified incoming signals with oscillating signals (Sm) supplied by the local oscillator stage (10), the method comprising the steps consisting in:
- automatically adapting the frequency of the oscillating signals (Sm) from the local oscillator stage (10) via a control signal (Cm) from the processing unit until the frequency of the intermediate signals (IF) is within the frequency band of the band-pass filter (5) of the conversion unit (7), and
- demodulating the time data from the intermediate signals in the demodulator (6) so as to supply data signals (data_out) to the processing unit for adjusting the time base,
**characterized in that** during the step of adapting the oscillating signal frequency, the demodulator (6) supplies an indication of the amplitude of the filtered intermediate signals (IF) to the processing unit (8) to enable said processing unit, which includes configuration software, to adapt the oscillating signal (Sm) frequency successively via the control signal (Cm), until the amplitude of the intermediate signals detected by the demodulator indicator is at a sufficient level for the demodulator (6) to demodulate the time data.

12. Method according to claim 11, **characterized in that** once the oscillating signal (Sm) frequency has been adapted in accordance with the frequency of the radio-synchronous signals picked up by the antenna to obtain intermediate signals with sufficient amplitude, the resonant frequency of the antenna (2) is adapted to the incoming radio-synchronous signal frequency by placing a selected set of capacitors of a switchable capacitor array (21) in parallel to the antenna, said array being controlled by a configuration word (Cc) from a logic circuit dependent upon a frequency selection word (Sel) supplied by the processing unit.

13. Method according to claim 12, **characterized in that** the logic circuit supplies a power-on signal (Co) to an excitation system (22), which is connected to a terminal of the antenna and the switchable capacitor array to form an LC oscillator with the antenna (2), the oscillation frequency (fₘ) of the LC oscillator being measured by the logic circuit to supply a configuration word (Cc) to the switchable capacitor array (21) taking account of the frequency selection word (Sel) to adapt the resonant frequency automatically by placing the selected set of capacitors in parallel to the antenna.

14. Method according to claim 13, **characterized in that** while the resonant frequency is being adapted at the level of the antenna, the oscillation frequency is measured in the logic circuit by counting a number of the LC oscillator pulses and a number of pulses of a reference oscillator (11), which clocks the logic circuit, over a certain period of time, and the ratio between the number of the LC oscillator pulses and the number of the reference oscillator pulses determining the oscillation frequency of the LC oscillator to define the configuration word (Cc), taking account of the frequency selection word (Sel).

## Patentansprüche

1. Empfänger (1) für Radiosynchronsignale (S_{R}) zur Einstellung einer Zeitbasis, insbesondere einer Uhr, wobei der Empfänger eine Antenne (2) zum Empfangen der Radiosynchronsignale, zumindest einen zum Verstärken und Filtern der über die Antenne empfangenen Signale ausgebildeten rauscharmen Verstärker (3), eine zum Frequenzkonvertieren der vom rauscharmen Verstärker gefilterten und verstärkten empfangenen Signale ausgebildete Frequenzkonvertereinheit (7) und eine Gebersignale (data_out) der Konvertereinheit empfangende Verarbeitungseinheit (8) aufweist, um die Zeitbasis einzustellen, wobei die Konvertereinheit ferner aufweist:
- eine Lokaloszillatorstufe (10), die zur Erzeugung oszillierender Signale (Sm) einer vorgegebenen Frequenz ausgebildet ist,
- zumindest eine Mischereinheit (4), die zum Mischen der gefilterten und verstärkten empfangenen Signale mit den von der Lokaloszillatorstufe erzeugten oszillierenden Signalen ausgebildet ist, um Zwischensignale (IF) zu erzeugen, deren Frequenz gleich ist mit der Differenz zwischen der Frequenz der oszillierenden Signale und einer Trägerfrequenz der empfangenen Signale,
- ein Bandpassfilter (5), der zum Filtern der Zwischensignale (IF) ausgebildet ist und
- ein die gefilterten Zwischensignale empfangender und die Gebersignale erzeugender Demodulator (6),
wobei die Lokaloszillatorstufe über ein Steuersignal (Cm) der Verarbeitungseinheit automatisch konfiguriert ist, um die Frequenz der oszillierenden Signale (Sm) der Lokaloszillatorstufe an die Frequenz der empfangenen Radiosynchronsignale derart anzupassen, dass sich die Frequenz der Zwischensignale (IF) im Frequenzband des Bandpassfilters wiederfindet
und **dadurch gekennzeichnet, dass** der Demodulator (6) einen Stärkeindikator der Zwischensignale (IF) aufweist, der dazu geeignet ist, eine Indikation der Amplitude der über den Bandpassfilter gefilterten Signale an der Verarbeitungseinheit (8) zu erzeugen und dass die Verarbeitungseinheit eine Konfigurationssoftware aufweist, um die Frequenz der über die Lokaloszillatorstufe (10) von den Steuersignalen (Cm) erzeugten oszillierenden Signalen (Sm) anzupassen, bis sich die Amplitude der über den Indikator detektierten Zwischensignale auf einem Niveau wiederfindet, welches ausreicht, um eine Demodulation der zeitlichen Eingaben durch den Demodulator (6) zu ermöglichen.

2. Empfänger (1) nach Anspruch 1, **dadurch gekennzeichnet, dass** die Lokaloszillatorstufe (10) einen Referenzoszillator (11) aus einem einzigen Uhrenquarz (12) aufweist.

3. Empfänger (1) nach Anspruch 1, **dadurch gekennzeichnet, dass** die Lokaloszillatorstufe (10) ein Frequenzsynthesizer ist, welcher einen Uhrenquarz (12) - Oszillator (11) zum Erzeugen eines Referenzsignals (ref) für einen Phasen- und Frequenzdetektor (13) in einer Phasenregelschleife sowie einen, die über den Bandpassfilter (14) gefilterten und vom Phasen- und Frequenzdetektor bereitgestellten Signale empfangenden spannungsgesteuerten Oszillator (15) zur Erzeugung der oszillierenden Signale (Sm) sowie einen Multimodemteiler (16) zum Teilen der Frequenz der oszillierenden Signale und zum Erzeugen der Teilersignale am Phasen- und Frequenzdetektor aufweist.

4. Empfänger (1) nach Anspruch 3, **dadurch gekennzeichnet, dass** der Multimodemteiler (16) der Phasenregelschleife des Frequenzgenerators vom Steuersignal (Cm) der Verarbeitungseinheit gesteuert wird, um die Frequenz der oszillierenden Signale (Sm) durch einen zeitlich modifizierten Faktor zu teilen, um die Frequenz der oszillierenden Signale des spannungsgesteuerten Oszillators (15) anzupassen.

5. Empfänger (1) nach Anspruch 1, **dadurch gekennzeichnet, dass** der Bandpassfilter (5) ein auf einem schmalen Band, auf einigen kHz-zentrierter aktiver Bandpassfilter ist.

6. Empfänger (1) nach Anspruch 5, **dadurch gekennzeichnet, dass** der Durchlassbereich des aktiven Bandpassfilters (5) auf einer an 10 kHz angrenzenden Frequenz zentriert ist, mit einer an 2 kHz angrenzenden oder geringeren Bandbreite.

7. Empfänger (1) nach Anspruch 1, **dadurch gekennzeichnet, dass** er eine Schaltung veränderbarer, parallel zur Antenne (2) gesetzter Kondensatoren (21) aufweist, um die Resonanzfrequenz entsprechend der Frequenz der empfangenen Radiosynchronsignale an das Niveau der Antenne anzupassen, wobei die Auswahl der Kondensatoren der parallel zur Antenne gesetzten Schaltung durch ein von einer Logikschaltung (20) erzeugtes Konfigurationswort (Cc) bestimmt ist, wobei die Logikschaltung von einem von der Verarbeitungseinheit erzeugten Frequenzauswahlwort (SeI) gesteuert ist, um die Resonanzfrequenz an das Niveau der Antenne anzupassen.

8. Empfänger (1) nach Anspruch 7, **dadurch gekennzeichnet, dass** er ein mit einem Anschluss der Antenne und mit der Schaltung veränderlicher Kondensatoren (21) verbundenes Anregungssystem (22) aufweist, wobei das Anregungssystem von einem Inbetriebnahmesignal (Co) der Logikschaltung (20) gesteuert ist, um mit der Antenne (2) einen LC-Oszillator zu verwirklichen, wobei die Frequenz der Oszillation (fₘ) des LC-Oszillators von der Logikschaltung gemessen wird und wobei die Logikschaltung (20) ein Konfigurationswort (Cc) für die Schaltung der veränderlichen Kondensatoren (21) erzeugt, indem das Frequenzauswahlwort (Sel) und die zur Anpassung der Resonanzfrequenz an das Niveau der Antenne gemessene Frequenz der Oszillation während eines Setzens eines Ensemble ausgewählter Kondensatoren parallel zur Antenne sofort berechnet werden.

9. Empfänger (1) nach Anspruch 8, **dadurch gekennzeichnet, dass** die Logikschaltung (20) durch die Verarbeitungseinheit (8) in Betrieb genommen wird, wobei die Logikschaltung von einem Uhrenquarz (12) - Referenzoszillator (11) getaktet ist, und wobei die Logikschaltung zum Messen einer Anzahl von Impulsen des LC-Oszillators und einer Anzahl von Impulsen des Referenzoszillators während einer vorgegebenen Periode vorgesehen ist, wobei das Verhältnis zwischen der Anzahl der Impulse des LC-Oszillators und der Anzahl der Impulse des Referenzoszillators es ermöglicht, die Oszillationsfrequenz des LC-Oszillators zu bestimmen.

10. Empfänger (1) nach Anspruch 9, **dadurch gekennzeichnet, dass** der Uhrenquarz (11) - Referenzoszillator Teil der Lokaloszillatorstufe der Frequenzkonvertereinheit (7) ist.

11. Verfahren zur Inbetriebnahme eines Empfängers (1) für Radiosynchronsignale nach einem der vorhergehenden Ansprüche, um eine Zeitbasis, insbesondere einer Uhr, zu regeln, wobei das Verfahren einen initialen Schritt des Konvertierens der über die Antenne empfangenen Radiosynchronsignale (S_{R}) in Zwischensignale (IF) durch Mischen der empfangenen, gefilterten und verstärkten Signale mit von der Lokaloszillatorstufe (10) erzeugten oszillierenden Signalen (Sm) in einer Mischereinheit (4) aufweist, wobei das Verfahren die Schritte bestehend aus:
- automatisches Anpassen der Frequenz der oszillierenden Signale (Sm) der Lokaloszillatorstufe (10) über ein Steuersignal (Cm) der Verarbeitungseinheit, bis sich die Frequenz der Zwischensignale (IF) in dem Frenquenzband des Bandpassfilters (5) der Konvertereinheit (7) wiederfindet und
- Demodulieren der zeitlichen Eingabe der Zwischensignale im Demodulator (6), um die Gebersignale (data_out) für die Verarbeitungseinheit zum Einstellen der Zeitbasis zu erzeugen und
**dadurch gekennzeichnet,**
**dass** während der Phase der Anpassung der Frequenz der Oszillationssignale ein Hinweis der Amplitude der gefilterten Zwischensignale (IF) vom Demodulator (6) für die Verarbeitungseinheit (8) erzeugt wird, um es der Verarbeitungseinheit, welche eine Konfigurationssoftware aufweist, zu ermöglichen, die Frequenz der oszillierenden Signale (Sm) durch das Steuersignal (Cm) anzupassen, bis sich die Amplitude der vom Indikator des Demodulators detektierten Zwischensignal auf einem Niveau wiederfindet, welches zum Demodulieren der zeitlichen Eingaben durch den Demodulator (6) ausreicht, aufweist.

12. Verfahren nach Anspruch 11, **dadurch gekennzeichnet, dass**, wenn die Frequenz der oszillierenden Signale (Sm) einmal entsprechend der Frequenz der über die Antenne empfangene Radiosynchronsignale zum Erhalten von Zwischensignalen einer ausreichenden Amplitude angepasst ist, die Resonanzfrequenz des Niveaus der Antenne (2) an die Frequenz der empfangenen Radiosynchronsignale angepasst ist, während parallel zur Antenne ein Ensemble ausgewählter Kondensatoren einer Schaltung veränderlicher Kondensatoren (21) gesetzt wird, welches über ein Konfigurationswort (Cc) einer Logikschaltung gesteuert wird, welches von einem von der Verarbeitungseinheit erzeugten Frequenzauswahlwort (SeI) abhängt.

13. Verfahren nach Anspruch 12, **dadurch gekennzeichnet, dass** die Logikschaltung ein Inbetriebnahmesignal (Co) an ein Anregungssystem (22) bereitstellt, welches mit einem Anschluss der Antenne und mit der Schaltung veränderlicher Kondensatoren verbunden ist, um einen LC-Oszillator mit der Antenne (2) zu verwirklichen, wobei die Frequenz der Oszillation (fₘ) des LC-Oszillators von der Logikschaltung gemessen wird, um ein Konfigurationswort (Cc) für die Schaltung veränderlicher Kondensatoren (21) zu erzeugen, während das Frequenzauswahlwort (SeI) zur automatischen Anpassung der Resonanzfrequenz während des Setzens des Ensembles ausgewählter Kondensatoren parallel zur Antenne sofort berechnet wird.

14. Verfahren nach Anspruch 13, **dadurch gekennzeichnet, dass** während der Anpassung der Resonanzfrequenz an das Niveau der Antenne eine Messung der Oszillationsfrequenz in der Logikschaltung während der Berechnung einer Anzahl von Impulsen des LC-Oszillators und einer Anzahl von Impulsen des Referenzoszillators (11) erfolgt, welcher die Logikschaltung während einer bestimmten Periode taktet, wobei das Verhältnis zwischen der Anzahl der Impulse des LC-Oszillators und der Anzahl der Impulse des Referenzoszillators es ermöglicht, die Oszillationsfrequenz des LC-Oszillators zum Definieren des Konfigurationsworts (Cc) bei sofortigem Berechnen des Frequenzselektionsworts (SeI) zu bestimmen.
